# EUROPÄISCHE PATENTSCHRIFT

(11) **EP 0 666 422 B1**
(45) Veröffentlichungstag und Bekanntmachung des Hinweises auf die Patenterteilung: **22.10.1997**
(21) Anmeldenummer: 95101024.8
(22) Anmeldetag: 26.01.1995
(51) Int. Cl.: F04C 18/16, F01C 21/02

(54) **Lagerung und Antrieb der Rotoren eines Schraubenrotorverdichters**
Bearings and drive connection for the rotors of a screw compressor
Paliers et système d'entraînement pour les rotors d'un compresseur à vis

(30) Priorität: 05.02.1994 DE 4403649; 05.02.1994 DE 4403648; 05.02.1994 DE 4403647
(43) Veröffentlichungstag der Anmeldung: 09.08.1995
(73) Patentinhaber: MAN Gutehoffnungshütte Aktiengesellschaft, 46145 Oberhausen (DE)
(72) Erfinder: Reinersmann, Hans-Hermann, Dipl.-Ing., D-45326 Essen (DE)

(56) Entgegenhaltungen:
- EP-A- 0 101 345
- DE-A- 2 520 667
- FR-A- 2 091 537

## Beschreibung

Die Erfindung betrifft einen Rotorverdichter mit Kämmeingriff zwischen einem schraubverzahnten Rippenrotor und einem schraubverzahnten Nutenrotor.

Die Entwicklung von Schraubenrotorverdichtern, d. h. zweiwelligen Drehkolbenmaschinen mit ausgeprägter Schrägverzahnung der Profile und diagonaler Durchströmung ihres Arbeitsraumes gehen bereits auf das Ende des letzten Jahrhunderts zurück. Das Grundpatent stammt von Lysholm, der erkannt hatte, daß sich mit der Schrägverzahnung eine innere Verdichtung erreichen läßt.

Der Schraubenrotorverdichter als zwangsläufig fördernde Verdrängermaschine transportiert dementsprechend das Fördermedium nicht nur von der Saug- zur Druckseite, sondern verdichtet es auch auf diesem Wege durch Verkleinerung der Zahnlückenräume. Drehen sich die Läufer bzw. Rotoren im Gehäuse, kommen sie an der saugseitigen Steuerkante außer Eingriff, so daß sich ein Querschnitt und ein Volumen zum Ansaugen öffnet. Bei weiterer Drehung kommen die Rotoren an ihren Steuerkanten wieder zum Eingriff. Der Querschnitt des in axialer Richtung sich bewegenden Arbeitsraumes verkleinert sich bis zur Steuerkante auf der Druckseite des Gehäuses, an der das komprimierte Medium ausgeschoben wird.

Schraubenrotorverdichter lassen sich direkt mit der Motordrehzahl oder über ein eingebautes Getriebe antreiben.

Verdichter mit hohen Kompressionsverhältnissen (Enddruck/Saugdruck) über etwa 4,0 werden auf der Saugseite mit einer Öleinspritzung in den Arbeitsraum versehen, um die entstehende Kompressionstemperatur auf maximal 100 °C zu begrenzen. Bei diesen Maschinen befindet sich zwischen den Rotoren ein Ölfilm. Im Gegensatz zu Verdichtern ohne Öleinspritzung ist hier kein Ausgleichsgetriebe erforderlich, welches die Rotoren vor Berührung schützt.

An den Stirnseiten der Rotoren von Schraubenrotorverdichtern soll der Spalt zum Gehäuse möglichst klein gehalten werden, um Leckagen des komprimierten Mediums zu vermindern. Die dazu erforderlichen engen Dichtspalte werden durch ein genaues Einstellen der Rotorenstellung zum Gehäuse unter Berücksichtigung der zu erwartenden Betriebsbedingungen erreicht. Aus Sicherheitsgründen wird dabei ein etwas größerer Spalt gewählt als theoretisch notwendig ist. Diese Sicherheitsspaltdifferenz erhöht aber zwangsläufig den Grad der Leckage und setzt den Verdichterwirkungsgrad herab.

Durch Einbau einer Spaltdichtung zwischen Rotorzapfen und Gehäuse, d. h. direkt im Anschluß an den Wirkraum der Rotoren, läßt sich die Leckagemenge zwar weiter verringern, jedoch bringt diese Maßnahme den Nachteil mit sich, daß sich die Lagerabstände weiter vergrößern.

Das Austreten von Leckmengen umweltunverträglicher Medien an der Verdichter-Antriebsseite versucht man zudem mit Hilfe anspruchsvoller Dichtungskonstruktionen gering zu halten.

Die Rotoren der bekannten Schraubenrotorverdichter besitzen beidseitig angeordnete Zapfen, die in Axial- und Radiallagern im Gehäuse gelagert sind.

Nachteilig ist bei dieser Ausführung die hohe Durchbiegung der Rotoren und das gleichzeitige Auftreten von hohen Torsions- und Biegespannungen an dem angetriebenen Rotorzapfen. Um den Rotoren eine möglichst hohe Steifigkeit zu verleihen bzw. um die erforderlichen Drehmomente übertragen zu können, führt man die Lagerzapfen möglichst groß aus. Dies hat zur Folge, daß der Lagerdurchmesser und der Lagerabstand auch entsprechend groß gewählt werden muß.

Aus der EP-A-O 101 345 ist ein Rotorverdichter mit Kämmeingriff zwischen einem schraubverzahnten Rippenrotor und einem schraubverzahnten Nutenrotor bekannt, bei dem die saug- und druckseitigen Zapfen nicht Bestandteil der Gehäusewand der Lagergehäuse sind und aus mehreren verschraubten Teilen bestehen. In den Bereichen, in welchen große Torsions- und Biegekräfte auftreten, sind die Zapfen Bestandteil der Rotoren. Diese Zapfenteile können nicht als Torsionswelle bezeichnet werden, da sie eben diese Torsions- und Biegekräfte aufnehmen müssen.

Der Erfindung liegt daher die Aufgabe zugrunde, bei einem Schraubenrotorverdichter die Belastung der angetriebenen Zapfen zu verkleinern und den Rotoren insgesamt eine höhere Steifigkeit zu geben, die Dichtspalte zwischen den Stirnflächen der Rotoren und den Gehäuseteilen auf ein Minimum zu reduzieren, den Wirkungsgrad des Verdichters dadurch zu erhöhen und einen Antrieb so zu gestalten, daß die Dichtigkeit des Verdichters verbessert wird.

Diese Aufgabe wird nach der Erfindung in der Weise gelöst wie es in den Patentansprüchen 1 bis 3 angegeben ist.

Nach der Erfindung weist der Schraubenrotorverdichter innenliegende Rotorenlagerungen auf. Die Lagerzapfen, nachstehend Zapfen genannt, für den Haupt- und Nebenrotor sind jeweils Teile des saugseitigen bzw. des druckseitigen Lagergehäuses, bestehen also aus dem gleichen Material, z. B. Stahlguß. Die einstückigen Zapfen ragen in Bohrungen der Rotoren hinein, die zur Lagerung der Zapfen mit Gleit- oder Wälzlagern ausgerüstet sind.

Ein besonderer wirtschaftlicher Vorteil dieser Lagerkonstruktion ist darin zu sehen, daß der so konstruierte Rotorverdichter eine gegenüber Verdichtern des Standes der Technik extrem kurze Bauform aufweist.

Es können für die Lagerung wahlweise saugseitig Axial- und Radiallager und druckseitig Radiallager oder aber saugseitig Radiallager und druckseitig Axial- und Radiallager verwendet werden.

Je nach Wunsch läßt sich der Antrieb des Schraubenrotorverdichter an einem der saug- oder druckseitigen Rotoren anordnen.

Erfindungsgemäß ist für den Antrieb eine Torsionswelle vorgesehen, die durch eine Bohrung im saug- oder druckseitigen Lagergehäuse und einen der vier Zapfen geführt ist. Über eine Kupplung am äußeren Ende der Torsionswelle erfolgt der Antrieb des Verdichters. Die Torsionswelle ist nicht durch Biegekräfte belastet, sondern ausschließlich durch Torsionskräfte.

Die Verwendung der erfindungsgemäßen Dichtscheiben läßt sich sowohl bei Schraubenrotorverdichtern mit außenliegender Lagerung der Rotoren als auch bei den erfindungsgemäßen Maschinen anwenden, deren Rotoren auf innerhalb der Rotoren angeordneten Gehäusezapfen gelagert sind.

Bei der Montage des Verdichters wird für den Abstand der Rotoren-Stirnflächen zum Gehäuse ein Spaltmaß von 0 mm eingestellt. Durch Längenänderung des Gehäuses und der Rotoren infolge von Wärmedehnungen während des Betriebes werden an den Rotoren die zuvor eingesetzten Dichtscheiben so weit abtragen, wie dies für einen berührungslosen Lauf zwischen Gehäuse und Rotor erforderlich ist. Dieser geringstmögliche Spalt stellt sich bei gleicher Belastung des Verdichters immer wieder ein.

Als Werkstoff für die Dichtscheiben wird ein PTFE (Polytetrafluoräthylen)-Glimmer-Gemisch vorgeschlagen. Dichtscheiben aus diesem äußerst beständigen Kunststoff-Mineral-Gemisch, unter dem Namen Fluorsint bekannt, haben sich bereits bewährt. Selbstverständlich erstreckt sich der Erfindungsvorschlag auch auf etwaige andere Werkstoffe oder Werkstoffgemische mit gleichen oder ähnlichen Eigenschaften.

Die Dichtscheiben werden an die saug- und druckseitigen Gehäuseteile angeschraubt oder angeklebt. Sie können auch formschlüssig eingelegt sein.

Es kann auch von Vorteil sein, bei Verwendung der beschriebenen Dichtscheiben zur Erzielung engster druckseitiger Stirnspalte und zugleich höchster Wirkungsgrade die Axiallagerung der Rotoren auf der Saugseite des Verdichters anzuordnen.

Ausführungsbeispiele der Erfindung werden nachstehend anhand von schematischen Zeichnungen näher erläutert.

Es zeigen:
- Fig. 1: einen Längsschnitt durch einen Schraubenrotorverdichter mit Torsionswelle,
- Fig. 2: als Einzelheit einen Getriebeantrieb im Längsschnitt,
- Fig. 3: einen Längsschnitt durch einen Schraubenrotorverdichter mit Torsionswelle und Dichtscheiben,
- Fig. 4: einen Ausschnitt des Antriebes eines Schraubenrotorverdichters mit innengelagerten Rotoren.

Das in Fig. 1 dargestellte Lagergehäuse (3) der Antriebsseite ist an seiner Innenseite mit einem Zapfen (14) zum Eingriff in die Bohrung im Rotor (12) und mit einem weiteren Zapfen (14) zum Eingriff in den Rotor (12a) ausgestattet.

Das druckseitige Lagergehäuse (15) besitzt an seiner Innenseite ebenfalls Zapfen (14). Einer dieser Zapfen greift in die Bohrung im Rotor (12) und der andere in die Bohrung im Rotor (12a) ein.

Demnach bestehen die erfindungsgemäßen Rotoren (12, 12a) innerhalb des Verdichtergehäuses (11) nur noch aus dem schraubverzahnten Rippenrotor und dem schraubverzahnten Nutenrotor, in deren Enden zentrische Bohrungen zur Aufnahme der Zapfen (14) eingebracht sind.

Im Ausführungsbeispiel gemäß Fig. 1 befindet sich der Antrieb des Verdichters saugseitig am Rotor (12), dem schraubverzahnten Rippenrotor.

Die Lagerung der Rotoren (12, 12a) auf den druckseitigen Zapfen erfolgt durch Radiallager (16, 17). Saugseitig sind die Rotoren (12, 12a) in Radiallagern (6, 22) und Axiallagern (9, 21) auf den Zapfen (14) gelagert.

Der Antrieb des Rotors (12) erfolgt auf der Saugseite mit Hilfe einer Torsionswelle (4). Diese Torsionswelle ist durch eine Bohrung im antriebsseitigen Lagergehäuse (3) und den Zapfen (14) geführt und weist am innenseitigen Ende eine Verdickung (4a) auf, die sich in einer Ausnehmung der Bohrung befindet. Das verdickte Ende (4a) der Torsionswelle (4) kann bei der Montage des Verdichters in die Ausnehmung der Bohrung eingesetzt werden. Anschließend wird das antriebsseitige Lagergehäuse (3) über die Torsionswelle (4) geschoben und der Zapfen (14) mit den Lagern (6, 9) in den Rotor (12) geschoben.

Zwischen der Torsionswelle (4) und dem Rotor (12) wird dadurch eine formschlüssige Verbindung hergestellt. Innerhalb des antriebsseitigen Lagergehäuses (3) ist eine Wellendichtung (2) für die Torsionswelle (4) angeordnet.

Auf das äußere Ende der Torsionswelle (4) ist der zum Verdichter gehörige Kupplungsflansch (1) gesetzt, der durch eine Mutter (23) gehalten wird.

Als Antriebs-Alternative ist in Fig. 2 dargestellt, daß der Rotor (12) saugseitig über ein Zahnradgetriebe angetrieben wird. Ein Getriebeabtriebsrad (25) ist an der Seite des Rotors (12) erkennbar, das in ein Getriebeantriebsrad (27) mit Antriebswelle (26) eingreift. Die Antriebswelle ist in Radiallagern (13, 18) an der Getriebeinnenseite des Verdichtergehäuses (11) und der Getriebeaußenseite des antriebsseitigen Lagergehäuses (3) gelagert.

In der Mitte, unten, von Fig. 2 ist die Lagerung des Zapfens (14) in der Bohrung des Getriebeabtriebsrades (25) erkennbar, nämlich das Radiallager (6) und das Axiallager (9). Des weiteren sind Vorspannfeder (7) und Distanzring (8) dargestellt.

Ein Ausführungsbeispiel der erfindungsgemäßen Abdichtung wird nachstehend anhand der Fig. 3 näher erläutert.

Das antriebsseitige Lagergehäuse (3) ist an seiner Innenseite mit einem Zapfen (14) zum Eingriff in die Bohrung im Rotor (12) und mit einem weiteren Zapfen (14) zum Eingriff in den Rotor (12a) ausgestattet.

Das druckseitige Lagergehäuse (15) weist an seiner Innenseite ebenfalls Zapfen (14) auf. Einer dieser Zapfen (14) greift in die Bohrung im Rotor (12) und der andere in die Bohrung im Rotor (12a) ein.

Die antriebsseitige Lagerung des Rotors (12) ist mit (6,7,8,9,10), die des Rotors (12a) ist mit (19,20,21,22) bezeichnet.

Die druckseitige Lagerung an den Zapfen (14) des Lagergehäuses (15) erfolgt durch Radiallager (16, 17). Der Antrieb des Verdichters befindet sich saugseitig am Rotor (12). Dieser Rotor wird mit einer Torsionswelle (4) angetrieben. An einem Ende der Torsionswelle (4) ist der verdichterseitige Kupplungsflansch (1) erkennbar.

Zwischen den Stirnflächen der im Verdichtergehäuse (11) angeordneten Rotoren (12, 12a) und den saug- und druckseitigen Gehäuseteilen (3, 15) befinden sich die Dichtscheiben (5), die an diese Gehäuseteile (3, 15) in Aussparungen angeschraubt, angeklebt oder formschlüssig eingelegt sind. Diese Dichtscheiben bestehen aus einem gesinderten PTFE-Glimmer-Gemisch oder aus einem Werkstoff mit ähnlichen Eigenschaften.

Fig. 4 zeigt in einer weiteren Variante einen im Verdichtergehäuse (11) angeordneten antriebsseitigen Rippenrotor (12), der über eine Magnetkupplung verfügt. Ein Zapfen (14) am Lagergehäuse (3) greift in den Rotor (12) ein. Für die Rotorlagerung werden auch hier Radial- (6) und Axiallager (9) verwendet.

Durch eine Bohrung im Lagergehäuse (3) und im Zapfen (14) ist eine Torsionswelle (4) geführt, die im Lagergehäuse (3) mittels eines Stützlagers (28) gelagert ist. Das innere Ende der Torsionswelle (4a) ist formschlüssig mit dem Rotor (12) verbunden.

Auf die Torsionswelle (4) ist die verdichterseitige Magnetkupplungshälfte (29), die mit Innenmagneten (30) ausgestattet ist. Die motorseitige Magnetkupplungshälfte (31) umgreift die erstgenannte Kupplungshälfte. Sie enthält die Außenmagnete (32).

Zwischen der verdichterseitigen Magnetkupplungshälfte (29) und der motorseitigen Magnetkupplungshälfte (31) ist ein Faltenbalg (29) angeordnet. Dieser kann aus einem metallischen Werkstoff hergestellt sein.

### Bezugsziffernliste:

- 1: Kupplungsflansch Verdichter
- 2: Wellendichtung
- 3: Lagergehäuse Antriebsseite
- 4: Torsionswelle
- 4a: Torsionswelle (Verdickung)
- 5: Dichtscheibe
- 6: Radiallager Rotor 12
- 7: Vorspannfeder
- 8: Distanzring
- 9: Axiallager Rotor 12
- 10: Wellenmutter
- 11: Verdichtergehäuse
- 12: Rotoren
- 12a: Rotoren
- 13: Radiallager (im Lagergehäuse 3)
- 14: Zapfen
- 15: Lagergehäuse Druckseite
- 16: Radiallager Rotor 12
- 17: Radiallager Rotor 12a
- 18: Radiallager (im Verdichtergehäuse 11)
- 19: Wellenmutter
- 20: Vorspannfeder
- 21: Axiallager Rotor 12a
- 22: Radiallager Rotor 12
- 23: Mutter
- 24: Sicherungsring
- 25: Getriebeabtriebsrad
- 26: Antriebswelle
- 27: Getriebeantriebsrad
- 28: Stützlager
- 29: erste Magnetkupplungshälfte
- 30: Innenmagneten in 29
- 31: zweite Magnetkupplungshälfte
- 32: Außenmagneten in 31
- 33: Faltenbalg

## Patentansprüche

1. Rotorverdichter mit Kämmeingriff zwischen einem schraubverzahnten Rippenrotor (12) und einem schraubverzahnten Nutenrotor (12a),
dadurch gekennzeichnet,
daß das saugseitige (3) und druckseitige (15) Lagergehäuse einstückige Zapfen (14) aufweisen, die Bestandteil der Wand der Lagergehäuse (3, 15) sind und die in Bohrungen innerhalb der Rotoren (12, 12a) hineinragen, die mit Radial- und Axiallagern (6, 9, 16, 17, 21, 22) versehen sind,
daß durch eine Bohrung im saug- oder druckseitigen Lagergehäuse (3, 15) und einen der vier Zapfen (14) eine nicht durch Biegekräfte, sondern ausschließlich mit Torsionskräften belastete Torsionswelle (4) mit Kupplungsflansch (1) für den Verdichterantrieb geführt ist,
daß lagergehäuseseitig eine Wellendichtung (2) angeordnet ist und am Ende der Bohrung für die Torsionswelle (4) eine Ausnehmung zur formschlüssigen Verbindung zwischen der Verdickung (4a) der Torsionswelle (4) und dem Rotor (12) vorgesehen ist.

2. Rotorverdichter nach Anspruch 1,
dadurch gekennzeichnet,
daß die Bohrungen in den Rotoren (12, 12a) für die Zapfen (14) wahlweise saugseitig Axial- (9) und Radiallager (6) und druckseitig Radiallager (16, 17) oder saugseitig Radiallager (16, 17) und druckseitig Axial- (9) und Radiallager (6) aufweisen.

3. Rotorverdichter nach den Ansprüchen 1 und 2,
dadurch gekennzeichnet,
daß sich zwischen den Stirnflächen der Rotoren (12, 12a) auf den antriebsseitigen (3) und
druckseitigen Gehäuseteilen (15) Dichtscheiben (5) befinden, die an diese Gehäuseteile (3, 15) angeschraubt, angeklebt oder formschlüssig eingelegt sind, und
daß die Dichtscheiben (5) aus einem gesinterten PTFE-Glimmer-Gemisch oder aus einem Werkstoff mit ähnlichen Eigenschaften hergestellt sind.

## Claims

1. Rotor compressor with a comb engagement between a screw-toothed ribbed rotor (12) and a screw-toothed grooved rotor (12a), characterised in that the suction side (3) and pressure side (15) bearing casings have integral pins (14) which are a component of the wall of the bearing case (3, 15) and which project into the bores inside the rotors (12, 12a), which are provided with radial and axial bearings (6, 9, 16, 17, 21, 22) and in that a torsion bar (4) which is subjected exclusively to torsion forces, and not to bending forces, is conducted through a bore in the suction-side or pressure-side bearing casing (3, 15) and one of the four pins (14), and has a coupling flange (1) for the compressor drive; in that a shaft sealing (2) is disposed on the bearing casing side and, at the end of the bore for the torsion shaft (4) a recess is provided for the form-locking connection between the thickening (4a) of the torsion shaft (4) and the rotor (12).

2. Rotor compressor according to Claim 1, characterised in that the bores in the rotors (12, 12a), have, for the pins (14), selectively, either axial bearings (9) and radial bearings (6) on the suction side and radial bearings (16,17) on the pressure side or radial bearings (16,17) on the suction side and axial bearings (9) and radial bearings (6) on the pressure side.

3. Rotor compressor according to Claims 1 and 2, characterised in that between the end faces of the rotors (12, 12a) on the drive side (3) and the pressure-side casing parts (15), there are located sealing discs (5) which are screwed onto these casing parts (3,15), adhered thereto or inserted in a form-locking manner; and in that the sealing discs (5) are produced from a sintered PTFE-mica compound or from a material with similar properties.

## Revendications

1. Compresseur à rotors, formé d'un rotor à nervures hélicoïdales (12) et d'un rotor à rainures hélicoïdales (12a), en prise d'engrènement,
caractérisé en ce que
- le carter de palier du côté aspiration (3) et celui du côté pression (15) comportent un tourillon (14) en une seule pièce faisant partie de la paroi des carters de palier (13, 15) et pénétrant dans des perçages des rotors (12, 12a) munis de paliers radiaux et axiaux (6, 9, 16, 17, 21, 22)
- un axe de torsion (4) traverse un perçage dans le carter de palier (3, 15) du côté aspiration ou du côté pression et l'un des quatre tourillons (14), cet axe, non sollicité par des forces de flexion mais uniquement par des forces de traction, comportant une bride de couplage (1) pour l'entraînement du compresseur,
- un joint d'arbre (2) du côté du carter de palier et une cavité à l'extrémité du perçage de l'arbre de torsion (4) réalisent une liaison par la forme entre le renforcement (4a) de l'arbre de torsion (4) et le rotor (12).

2. Compresseur à rotors selon la revendication 1,
caractérisé en ce que
les perçages des rotors (12, 12a) pour le tourillon (14) comportent sélectivement des paliers axiaux (9) et radiaux (6) du côté aspiration, des paliers radiaux (16, 17) du côté pression ou des paliers radiaux (16, 17) du côté aspiration, et des paliers axiaux (9) et radiaux (6) du côté pression.

3. Compresseur à rotors selon les revendications 1 et 2,
caractérisé en ce que
- les parties de carter (15) du côté entraînement (3) et du côté pression, entre les faces frontales des rotors (12, 12a), comportent des rondelles d'étanchéité (5) reliées aux parties de carter (3, 15) par vissage, par collage ou par une liaison par la forme et
- les rondelles d'étanchéité (5) sont formées d'un mélange PTFE-mica ou d'une matière ayant des propriétés analogues.
